# EUROPÄISCHE PATENTSCHRIFT

(11) **EP 0 326 675 B1**
(45) Veröffentlichungstag und Bekanntmachung des Hinweises auf die Patenterteilung: **21.11.1991**
(21) Anmeldenummer: 88120174.3
(22) Anmeldetag: 02.12.1988
(51) Int. Cl.: E21D 11/38

(54) **Dichtungsband**
Sealing strip
Ruban d'étanchéité

(30) Priorität: 02.02.1988 DE 3803060
(43) Veröffentlichungstag der Anmeldung: 09.08.1989
(73) Patentinhaber: Alfred Kunz GmbH & Co., D-80336 München (DE)
(72) Erfinder: Haas, Jürgen, D-8137 Leoni (DE)
(74) Vertreter: Gossel, Hans K., Dipl.-Ing.

(56) Entgegenhaltungen:
- DE-A- 1 806 902
- DE-A- 3 543 808
- DE-B- 1 289 543
- DE-C- 1 260 747
- FR-A- 2 520 798

## Beschreibung

Die Erfindung betrifft ein Dichtungsband zum Abdichten der Fugen von aufeinanderfolgend hergestellten gewölbeartigen Abschnitten o.dgl. aus Stahlbeton, bestehend aus einem Folienstreifen mit auf einer Seite angeordneten Verankerungsprofilen aus einem flexiblen und/oder elastischen Kunststoff oder Kunstkautschuk.

Bei der Herstellung von Tunneln werden die Wandungen der vorgetriebenen Tunnelröhren zunächst durch Spritzbeton gesichert, bevor abschnittweise eine Stahlbetonröhre erstellt wird. Die die endgültige Tunnelröhre bildende Stahlbetonröhre besteht aus einzelnen gewölbeartigen Stahlbetonabschnitten, zwischen denen umlaufende Fugen vorhanden sind, die abgedichtet werden müssen, um ein Eindringen von Wasser zu verhindern. Zur Abdichtung dieser Fugen zwischen den einzelnen gewölbeartigen Stahlbetonabschnitten werden auf die üblicherweise durch Spritzbeton gesicherte Wandung der Tunnelröhre Dichtungsbänder der eingangs angegebenen Art im Bereich der späteren Fugen der gegossenen gewölbeartigen Stahlbetonabschnitte angeheftet. Das Fixieren der Dichtungsbänder kann beispielsweise durch Kleben erfolgen. Werden nun aufeinanderfolgend die Abschnitte aus Stahlbeton der Tunnelröhre erstellt, greifen die Verankerungsprofile des Dichtungsbandes in den Beton und gehen mit diesem eine dichte Verbindung ein.

Die Erfahrung hat jedoch gezeigt, daß die üblichen Dichtungsbänder eine sichere Abdichtung nicht zu gewährleisten vermögen, weil häufig im Bereich der Tunnelfirste keine vollständige Einbettung der Verankerungsprofile in den Beton erfolgt, da sich im Bereich der Tunnelfirste aufgrund der aufsteigenden Luft Hohlräume ausbilden können, in die dann die Dichtungsbänder umfliessendes Wasser eindringen kann.

Aufgabe der Erfindung ist es daher, ein Dichtungsband der eingangs angegebenen Art zu schaffen, das auch dann die Fugen zwischen benachbarten Abschnitten aus Stahlbeton abzudichten vermag, wenn sich im Bereich des Dichtungsbandes Hohlräume in den Stahlbetonabschnitten ausbilden sollten. Ein derartiges Dichtungsband ist aus FR-A-2520798 bekannt.

Erfindungsgemäß wird diese Aufgabe bei einem Dichtungsband der gattungsgemäßen Art dadurch gelöst, daß das Band aus einem flachliegenden Schlauch mit auf der Außenseite einer Lage befindlichen Verankerungsprofilen besteht und daß die mit Verankerungsprofilen versehene Lage des Schlauches mit Perforationen und im Bereich ihrer Längsmittellinie mit einem Schlauch oder im Abstand voneinander mit Schläuchen versehen ist.

Das erfindungsgemäße Dichtungsband wird derartig an die auszubetonierende Tunnelröhre geheftet, daß die Schläuche im Bereich der Fugen der zu erstellenden Stahlbetonabschnitte liegen und sich durch die späteren Fugen in der Weise hindurch erstrecken, daß durch diese hindurch eine Nachverpressung erfolgen kann.

Gegebenenfalls reicht es aus, jedes zwischen zwei Fugen vorgesehene Dichtungsband nur mit einem Schlauch zu versehen, der dann im Bereich des Firstes liegen sollte. Nach dem Erstellen zweier betonierter Tunnelabschnitte wird dann durch den oder die Schläuche eine Betonschlempe oder ein Kunststoff oder ein kunst stoffverbesserter Mörtel oder ein anderes Dichtungsmittel eingepreßt, das die aufeinanderliegenden Lagen des Schlauches trennt und den Zwischenraum zwischen diesen ausfüllt und aus den Perforationen wieder austritt und etwa vorhandene Hohlräume ausfüllt und die Dichtungsprofile dichtend einbettet. Das erfindungsgemäße Dichtungsband ermöglicht somit durch Nachverpressung eine sichere Abdichtung der Fugen zwischen zwei Abschnitten der betonierten Tunnelröhre. Die Verankerungsprofile bestehen zweckmäßigerweise aus längsverlaufenden Rippen mit endseitigen der Verankerung dienenden T-Stegen.

Das erfindungsgemäße Dichtungsband kann nur in seinem mittleren Bereich doppellagig als Schlauch ausgebildet sein, so daß der mittlere Schlauchförmige Bereich an seinen Seitenrändern durch einlagige Folienstreifen verlängert ist.

Ein Ausführungsbeispiel der Erfindung wird nachstehend anhand der Zeichnung, in deren einziger Figur ein Querschnitt durch den Firstbereich einer Tunnelröhre mit einem die Fuge zwischen zwei gewölbeartigen Stahlbetonabschnitten abdichtenden Dichtungsband dargestellt ist, näher erläutert.

Das Dichtungsband besteht aus einem Folienschlauch 1, der im Bereich der seitlichen Verbindungen 2, 2′ seiner oberen Lage 4 mit seiner unteren Lage 5 mit diesen verbreiternden Randstreifen 3, 3′ versehen ist. Die untere Lage 5 ist auf ihrer Außenseite mit zueinander parallelen längsverlaufenden T-förmigen Profilstegen 6 versehen. Zwischen den Profilstegen 6 ist die untere Lage im Abstand voneinander mit Perforationen 7 versehen. Im Bereich der Längsmittellinie ist die untere Lage 5 der Schlauchfolie mit einem oder mehreren Anschlußschläuchen 8 versehen, durch den oder die sich dichtendes Material in den Schlauch einpressen läßt, das dann aus den Perforationen 7 austritt und eine Nachdichtung bewirkt, falls beim Betonieren der gewölbe artigen Stahlbetonabschnitte 10 Hohlräume entstanden sein sollten.

Das schlauchförmige Dichtungsband kann beispielsweise als Strangprofil aus einem elastischen und/oder plastischen Kunststoff- oder Kautschukmaterial hergestellt werden.

## Patentansprüche

1. Dichtungsband zum Abdichten der Fugen von aufeinanderfolgend hergestellten gewölbeartigen Abschnitten (10) o.dgl. aus Stahlbeton, bestehend aus einem Folienstreifen mit auf einer Seite angeordneten Verankerungsprofilen (6) aus einem flexiblen und/oder elastischen Kunststoff oder Kunstkautschuk, **dadurch gekennzeichnet,** daß das Band aus einem flachliegenden Schlauch (1) mit auf der Außenseite einer Lage (5) befindlichen Verankerungsprofilen (6) besteht und daß die mit den Verankerungsprofilen (6) versehene Lage (5) des Schlauches mit Perforationen (7) und im Bereich ihrer Längsmittellinie mit einem Schlauch (8) oder im Abstand voneinander mit mehreren Schläuchen versehen ist.

2. Dichtungsband nach Anspruch 1, dadurch gekennzeichnet, daß das Band nur in seinem mittleren Bereich doppellagig als Schlauch (1) ausgebildet ist.

## Claims

1. A sealing strip for sealing the joins between successively produced arch-like portions (10) or the like of reinforced concrete, comprising a foil strip with anchoring profiles (6) arranged on one side, of a flexible and/or resilient plastics material or synthetic rubber, characterised in that the sealing strip comprises a tube (1) which lies flat, with anchoring profiles (6) disposed on the outward side of a layer (5), and that the layer (5) of the tube, which is provided with the anchoring profiles (6), is provided with perforations (7) and in the region of its longitudinal centre line with a tube (8) or at a spacing from each other with a plurality of tubes.

2. A sealing strip according to claim 1 characterised in that the sealing strip is of a double-layer configuration in the form of a tube (1) only in the middle region of the sealing strip.

## Revendications

1. Ruban d'étanchéité pour l'étanchéification des jointures de tronçons (10) qui se suivent et qui sont fabriqués en forme voûtée ou analogues, en béton armé, se composant d'une bande en film avec des profils d'ancrage (6) agencés d'un côté, en une matière synthétique flexible et/ou élastique ou en caoutchouc, caractérisé en ce que le ruban se compose d'un tuyau flexible (1) posé à plat avec des profils d'ancrage (6) se trouvant sur le côté externe d'une couche (5) et en ce que la couche (5) du tuyau flexible qui est pourvue des profils d'ancrage (6) est pourvue de perforations (7) et, dans la zone de sa ligne longitudinale médiane, d'un tuyau flexible (8) ou de plusieurs tuyaux flexibles à une certaine distance les uns des autres.

2. Ruban d'étanchéité selon la revendication 1, caractérisé en ce que le ruban n'est configuré en deux couches sous la forme d'un tuyau flexible (1) que dans sa zone médiane.
